# EUROPÄISCHE PATENTSCHRIFT

(11) **EP 0 992 762 B1**
(45) Veröffentlichungstag und Bekanntmachung des Hinweises auf die Patenterteilung: **06.03.2002**
(21) Anmeldenummer: 99118445.8
(22) Anmeldetag: 17.09.1999
(51) Int. Cl.: F42C 17/04, F42C 11/06, F41G 7/00

(54) **Verfahren und Vorrichtung zur Übertragung von Informationen auf programmierbare Geschosse**
Method and device for transmitting information to a programmable projectile
Procédé et dispositif pour transmettre des informations à un projectile programmable

(30) Priorität: 08.10.1998 CH 203398
(43) Veröffentlichungstag der Anmeldung: 12.04.2000
(73) Patentinhaber: OERLIKON CONTRAVES AG, 8050 Zürich (CH)
(72) Erfinder: Boss, André, 8050 Zürich (CH)
(74) Vertreter: Hotz, Klaus, Dipl.-El.-Ing./ETH

(56) Entgegenhaltungen:
- EP-A- 0 082 445
- EP-A- 0 802 392
- GB-A- 1 581 919
- US-A- 2 415 362
- US-A- 5 343 795

## Beschreibung

Die Erfindung betrifft ein Verfahren und eine Vorrichtung zur Uebertragung von Informationen auf programmierbare Geschosse nach dem Oberbegriff des Anspruchs **1** bzw. **7.**

Mit den europäischen Patentanmeldungen ***EP-0 802 390-A, EP-0 802 391-A*** und ***EP-0 802 392-A*** sind ein Verfahren und eine Vorrichtung zur Berechnung der Zerlegungszeit eines programmierbaren Geschosses bekannt geworden, mittels welchen die Treffwahrscheinlichkeit derartiger Geschosse verbessert werden kann. Hierbei wird der Berechnung mindestens eine aus Sensordaten ermittelte Treffdistanz zu einem Zielobjekt, eine an der Mündung eines Geschützrohres gemessene Geschossgeschwindigkeit und eine vorgegebene optimale Zerlegungsdistanz zwischen einem Treffpunkt des Zieles und einem Zerlegungspunkt des Geschosses zugrunde gelegt. Die gegebene optimale Zerlegungsdistanz wird durch Korrektur der Zerlegungszeit des Geschosses gleichbleibend gehalten. Die Korrektur erfolgt indem zur Zerlegungszeit ein mit einer Geschwindigkeitsdifferenz multiplizierter Korrekturfaktor addiert wird. Die Geschossgeschwindigkeitsdifferenz wird aus der Differenz der aktuellen gemessenen Geschossgeschwindigkeit und einer Vorhaltgeschwindigkeit des Geschosses gebildet, wobei die Vorhaltgeschwindigkeit aus dem Mittelwert einer Anzahl vorhergehender, aufeinanderfolgender Geschossgeschwindigkeiten errechnet wird.

Bei dieser Vorrichtung wird die Zerlegungszeit an der Mündung des Geschützrohres induktiv auf das beim Abschuss vorbeifliegende Geschoss übertragen, was beispielsweise bei magnetischen Geschossen grösseren Kalibers zu Uebertragungsschwierigkeiten führen kann.

Aus der ***US-5,343,795-A*** ist ebenfalls die Uebertragung von Informationen an ein Geschoss bzw. die Programmierung eines Geschosses bekannt. Die Uebertragung der Informationen bzw. die Programmierung findet statt, während sich das Projektil zwischen dem Magazin und der eigentlichen Waffe befindet, das heisst vor das Projektil im Waffenrohr angelangt ist. Eine solche Programmierung vor Ankunft des Projektils im Waffenrohr kann Nachteile haben. Bevor das Projektil nämlich im Waffenrohr angelangt ist, steht nicht mit Sicherheit fest, ob es auf dasjenige Ziel geschossen wird, welches seine Programmierung bestimmt oder genauer mitbestimmt. Wird das Projektil nicht zur Bekampfung dieses Zieles verwendet, so gibt es mehrere Möglichkeiten: Entweder kann das Projektil umprogrammiert werden. Dies bedingt - und zwar für alle Projektile, nicht nur für die ganz wenigen, die tatsächlich umprogrammiert werden - dass sie überhaupt umprogrammierbar ausgestaltet werden, was natürlich nur mit einem zusätzlichen Auifwand zun erreichen ist. Oder das Projektil kann entsorgt werden. Damit vermeidet man zwar die Anordnung einer umprogrammierbaren Einrichtung, mit dem Nachteil, dass einzelne Geschosse überhaupt nicht benutzt werden. Schliesslich kann auf Umprogrammierung und Entsorgung verzichtet werden.Dies bedeutet, dass ein für das Ziel A programmiertes Geschoss auf das Ziel B abgeschossen wird. Offensichtlich wird dadurch kein Treffer erreicht. Im Weiteren besteht die Gefahr von 'friendly fire'. Alle drei Möglichkeiten sind offensichtlich nachteilig.

Der Erfindung liegt die Aufgabe zugrunde ein Verfahren der eingangs genannten Art vorzuschlagen, das die vorstehend erwähnten Nachteile nicht aufweist.

Diese Aufgabe wird durch die in den Patentansprüchen **1** und **7** angegebene Erfindung gelöst. Hierbei erfolgt die Uebertragung der Zerlegungszeit im Bereich des Förderweges der Geschosse zwischen einem Magazin eines Geschützes und dem Beginn des Flugweges der Geschosse, wobei die Zerlegungszeit mittels einer von der gewählten Uebertragungsstelle abhängigen Totzeit korrigiert wird.

In einer besonders vorteilhaften Ausführung des Verfahrens wird ausser der Zerlegungszeit mindestens noch der Korrekturfaktor übertragen.

Nach einer Weiterbildung der Erfindung werden die Informationen am Patronenlager oder davor des Geschützes übertragen.

Die mit der Erfindung erzielten Vorteile sind darin zu sehen, dass mit der zusätzlichen Uebertragung des Korrekturfaktors dem Geschoss zusätzliche Informationen über die relative Ziel/Geschoss-Geometrie zugeführt werden. Mit der Möglichkeit der Uebertragung der Informationen an einer beliebigen Stelle des Förderweges des Geschosses kann die geeignetste, vorteilhafteste Stelle gewählt werden.

Im folgenden wird die Erfindung anhand mehrerer Ausführungsbeispiele im Zusammenhang mit der Zeichnung näher erläutert. Es zeigen:
- **Fig. 1**: ein Blockschema einer Vorrichtung zur Uebertragung der Informationen, in einer ersten Ausführung,
- **Fig. 2**: ein Blockschema der Vorrichtung gemäss ***Fig.1*** in einer zweiten Ausführung, und
- **Fig. 3**: ein Blockschema der Vorrichtung zur Uebertragung der Informationen, in einer dritten Ausführung.

In der **Fig.1** ist mit 1 eine Feuerleitung bezeichnet, die aus einem Suchsensor **3** für die Entdeckung eines Zieles **4,** einem mit dem Suchsensor **3** verbundenen Folgesensor **5** für die Zielerfassung, die 3-D-Zielverfolgung und die 3-D-Zielvermessung, sowie einem Feuerleitungsrechner **6** besteht. Der Feuerleitungsrechner **6** weist mindestens ein Hauptfilter **7** und eine Vorhalt-Recheneinheit **9** auf. Das Hauptfilter **7** ist eingangsseitig mit dem Folgesensor **5** und ausgangsseitig mit der Vorhalt-Recheneinheit **9** verbunden, wobei das Hauptfilter **7** die vom Folgesensor **5** empfangenen 3-D-Zieldaten in Form von geschätzten Zieldaten Z wie Position, Geschwindigkeit, Beschleunigung usw. an die Vorhalt-Recheneinheit **9** weiterleitet. Ueber weitere Eingänge können der Vorhalt-Recheneinheit **9** meteorologische Daten Me und eine aktuelle gemessene Geschossgeschwindigkeit Vm zugeführt werden.
Mit **18** ist ein Geschoss bezeichnet, das in einem Zerlegungszeitpunkt Pz dargestellt ist. Beim Geschoss **18** handelt es sich um ein programmierbares Geschoss mit Primär- und Sekundärballistik, das mit einer Ausstossladung und einem Zeitzünder ausgestattet und mit Subprojektilen **19** gefüllt ist.

Eine Korrektur-Recheneinheit **12** ist eingangsseitig mit der Vorhalt-Recheneinheit **9** und ausgangsseitig mit einer Aufdatier-Recheneinheit **11** verbunden, die eingangsseitig ebenfalls an der Vorhalt-Recheneinheit **9** angeschlossen ist. Eine Totzeit-Anpassung **40** steht eingangsseitig mit der Aufdatier-Recheneinheit **11** und ausgangsseitig mit einer Uebertragungseinrichtung **41** in Verbindung, die eingangsseitig an der Korrektur-Recheneinheit **12** angeschlossen ist. Die Uebertragungseinrichtung **41** arbeitet induktiv oder auch galvanisch oder optronisch und kann an einer beliebigen Stelle des Förderweges der Geschosse **18** zwischen einem Magazin eines Geschützes und dem Beginn des Flugweges der Geschosse angeordnet sein, wobei das Patronenlager des Geschützes bevorzugt wird. (Es versteht sich, dass die vom Patronenlager aufgenommene Patrone, wie an sich bekannt, aus dem Geschoss und einer Patronenhülse mit einer Treibladung und einer Zündanordnung besteht.)
Bezugszeichen **42** bezeichnet eine weitere Recheneinheit, die auf Grund einer gegebenen Teilballistischen-Funktion f(t,Vo_typ,Me,Elevation), einer aktuellen Meteo (Me) und einer Mess-Information Geschossdaten errechnet, sofern das für eine autonome Geschossmessung nötig ist.

Gemäss **Fig. 2** entfällt die Aufdatier-Recheneinheit **11,** da deren Funktion von der Korrektur-Recheneinheit **12** ausgeführt wird.

In der **Fig. 3** ist die Korrektur-Recheneinheit **12** der Feuerleitung **1** zugeordnet.

Die Bedeutung der Bezeichnungen an den Verbindungen bzw. Anschlüssen ist aus der nachstehenden Funktionsbeschreibung ersichtlich.

Wie aus den im Stand der Technik genannten Dokumenten ersichtlich, berechnet die Vorhalt-Recheneinheit **9** aus einer Vorhaltgeschwindigkeit VOv und den Zieldaten Z unter Berücksichtigung von meteorologischen Daten Me eine Treffzeit Tf (**Fig.1** und **2).** Die Vorhalt-Recheneinheit **9** ermittelt ferner Geschützwinkel a und l. Die Grössen Tf, VOv, a und I werden der Korrektur-Recheneinheit **12** zugeführt, in welcher nach einer aus den eingangs genannten Dokumenten bekannten Gleichung ein Korrekturfaktor K errechnet wird.

Gemäss **Fig.1** wird in die Aufdatier-Recheneinheit **11** die Vorhaltgeschwindigkeit VOv, der Korrekturfaktor K, die Treffzeit Tf und eine den Abstand zwischen dem Zerlegungspunkt Pz und eine Treffpunkt Pf entsprechende Zerlegungsdistanz Dz eingegeben und nach einer aus den vorgenannten Dokumenten bekannten Gleichung eine korrigierte Zerlegungszeit Tz(Vo_typ) errechnet.

Nach **Fig.2** wird die Zerlegungsdistanz Dz der Korrektur-Recheneinheit **12** zugeführt und in dieser sowohl der Korrekturfaktor K als auch die korrigierte Zerlegungszeit Tz(Vo_typ) errechnet.

In der **Fig.3** wird die Zerlegungsdistanz Dz in die Vorhalt-Recheneinheit **9** eingegeben, so dass diese anstelle der Treffzeit Tf die Zerlegungszeit Tz an die Korrektur-Recheneinheit **12** abgibt. Der Aufdatier-Recheneinheit **11** werden die Vorhaltgeschwindigkeit VOv, die Zerlegungszeit Tz und der Korrekturfaktor K zugeführt, wobei die korrigierte Zerlegungszeit Tz(Vo_typ) errechnet wird.

Die gemäss den **Fig.1, 2** und **3** errechnete, korrigierte Zerlegungszeit Tz(Vo_typ) wird der Totzeit-Anpassung **40** korrigiert, in welcher sie mittels einer von der Lage der Uebertragungseinrichtung **41** abhängigen Totzeit korrigiert wird. Die derart angepasste Zerlegungszeit Tz(Vo_typ) und der Korrekturfaktor K werden der Uebertragungseinrichtung **41** zugeführt und auf das programmierbare Geschoss **18** übertragen, wobei das Geschoss **18** mit dem Korrekturfaktor K zusätzliche Informationen über die relative Ziel/Geschoss-Geometrie empfängt.
Es ist auch möglich, den Korrekturfaktor K durch die Totzeit-Anpassung **40** anzupassen (gestrichelte Linien **Fig.1** bis **3).**

## Patentansprüche

1. Verfahren zur Uebertragung von Informationen auf programmierbare Geschosse, wobei mindestens eine den Zerlegungszeitpunkt (Pz) des Geschosses bestimmende, mittels eines Korrekturfaktors (K) korrigierte Zerlegungszeit (Tz) übertragen wird,
**dadurch gekennzeichnet,**
**dass** die Uebertragung im Bereich des Förderweges des Geschosses (18) im rückwärtigen Bereich eines Waffenrohres stattfindet, wobei zur Ermittlung der Zerlegungszeit (Tz(Vo_typ)) eine von der gewählten Uebertragungsstelle abhängige Totzeit rechnerisch berücksichtigt wird.

2. Verfahren nach Anspruch 1,
**dadurch gekennzeichnet,**
**dass** ausser der Zerlegungszeit (Tz(Vo_typ)) mindestens noch der Korrekturfaktor (K) übertragen wird.

3. Verfahren nach Anspruch 1,
**dadurch gekennzeichnet,**
**dass** die Informationen, insbesondere Mess-Informationen, an ein Patronenlager eines Geschützes übertragen werden.

4. Verfahren nach Anspruch **1,**
***dadurch gekennzeichnet, dass***
die Informationen, insbesondere Mess-Informationen, induktiv übertragen werden.

5. Verfahren nach Anspruch **1,**
***dadurch gekennzeichnet, dass***
die Informationen, insbesondere Mess-Informationen, galvanisch übertragen werden.

6. Verfahren nach Anspruch **1,**
***dadurch gekennzeichnet, dass***
die Informationen, insbesondere Mess-Informationen, optronisch übertragen werden.

7. Vorrichtung zur Durchführung des Verfahrens nach Anspruch **1,** wobei eine Uebertragungseinrichtung **(41)** vorgesehen ist,
***dadurch gekennzeichnet, dass***
der Uebertragungseinrichtung **(41)** eine Totzeit-Anpassung **(40)** mindestens für die korrigierte Zerlegungszeit (Tz(Vo_typ)) vorgeschaltet ist.

8. Vorrichtung nach Anspruch **7,**
***dadurch gekennzeichnet, dass***
die Uebertragungseinrichtung **(41)** an einem Patronenlager eines Geschützes angeordnet ist.

9. Vorrichtung nach Anspruch 7,
***dadurch gekennzeichnet, dass***
die Totzeit-Anpassung **(40)** eingangsseitig mit einem die korrigierte Zerlegungszeit (Tz(Vo_typ)) führenden Ausgang einer Aufdatier-Recheneinheit **(11)** verbunden ist.

10. Vorrichtung nach Anspruch 7,
***dadurch gekennzeichnet, dass***
die Totzeit-Anpassung **(40)** eingangsseitig mit einem die korrigierte Zerlegungszeit (Tz(Vo_typ)) führenden Ausgang einer Korrektur-Recheneinheit (12) verbunden ist.

11. Vorrichtung nach Anspruch **7,**
***dadurch gekennzeichnet, dass***
die Totzeit-Anpassung **(40)** eingangsseitig mit einem den Korrekturfaktor (K) führenden Ausgang einer Korrektur-Recheneinheit **(12)** verbunden ist.

12. Vorrichtung nach Anspruch **7,**
***dadurch gekennzeichnet, dass***
die Uebertragungseinrichtung **(41)** eingangsseitig mit einem den Korrekturfaktor (K) führenden Ausgang einer Korrektur-Recheneinheit **(12)** verbunden ist.

13. Vorrichtung nach Anspruch **7,**
***dadurch gekennzeichnet, dass***
die Uebertragungseinrichtung **(41)** eingangsseitig mit einem den Korrekturfaktor (K) führenden Ausgang der Totzeit-Anpassung **(40)** verbunden ist.

## Claims

1. Method for transmitting information to programmable projectiles, wherein at least a fragmentation time (Tz) determining the fragmentation point (in time) (Pz) of the projectile and corrected by a correction factor (K) is transmitted,
**characterized in that**
transmission takes place in the zone of the delivery-path of the projectile **(18)** in the rearward region of a gun barrel, a time-lag governed by the chosen transmission point being taken into account in the computation of the fragmentation time (Tz(Vo_typ)).

2. Method according to Claim 1,
**characterized in that**
at least the correction factor (K) is transmitted in addition to the fragmentation time (Tz(Vo_typ)).

3. Method according to Claim 1,
**characterized in that**
the information, in particular measurement data, is transmitted to a cartridge chamber of a gun.

4. Method according to Claim 1,
**characterized in that**
the information, in particular measurement data, is transmitted inductively.

5. Method according to Claim 1,
**characterized in that**
the information, in particular measurement data, is transmitted by electrical connection.

6. Method according to Claim 1,
**characterized in that**
the information, in particular measurement data, is transmitted optoelectronically.

7. Apparatus for carrying out the method according to Claim 1, wherein a transmission device **(41)** is provided,
**characterized in that**
a time-lag adapter **(40)** at least for the corrected fragmentation time (Tz(Vo_typ)) is connected ahead of the transmission device (**41**).

8. Apparatus according to Claim 7,
**characterized in that**
the transmission device **(41)** is arranged on a cartridge chamber of a gun.

9. Apparatus according to Claim 7,
**characterized in that**
the time-lag adapter **(40)** has its input connected to an output of an updating computer unit (**11**) carrying the corrected fragmentation time (Tz(Vo_typ)).

10. Apparatus according to Claim 7,
**characterized in that**
the time-lag adapter **(40)** has its input connected to an output of a correction computer unit **(12)** carrying the corrected fragmentation time (Tz(Vo_typ)).

11. Apparatus according to Claim 7,
**characterized in that**
the time-lag adapter **(40)** has its input connected to an output of a correction computer unit **(12)** carrying the correction factor (K).

12. Apparatus according to Claim 7,
**characterized in that**
the transmission device (**41**) has its input connected to an output of a correction computer unit **(12)** carrying the correction factor (K).

13. Apparatus according to Claim 7.
**characterized in that**
the transmission device **(41)** has its input connected to an output of the time-lag adapter **(40)** carrying the correction factor (K).

## Revendications

1. Procédé destiné à la transmission d'informations à des projectiles programmables, au cours duquel est transmis au moins un temps de désagrégation (Tz) corrigé à l'aide d'un facteur de correction (K) et déterminant le moment de désagrégation (Pz) du projectile,
**caractérisé en ce que**
la transmission se produit dans la zone du parcours du projectile **(18)** dans la partie arrière du conduit de l'arme, un temps de retard, qui dépend du point de transmission choisi, étant pris en compte dans les calculs pour déterminer le temps de désagrégation (Tz(Vo_typ)).

2. Procédé conforme à la revendication **1,**
**caractérisé en ce que**
en plus du temps de désagrégation (Tz(Vo_typ)) est au moins transmis le facteur de correction (K).

3. Procédé conforme à la revendication **1,**
**caractérisé en ce que**
les informations, notamment les informations de mesure, sont transmises au magasin de cartouches d'un canon.

4. Procédé conforme à la revendication **1**,
**caractérisé en ce que**
les informations, notamment les informations de mesure, sont transmises de façon inductive.

5. Procédé conforme à la revendication **1**,
**caractérisé en ce que**
les informations, notamment les informations de mesure, sont transmises de façon galvanique.

6. Procédé conforme à la revendication **1,**
**caractérisé en ce que**
les informations, notamment les informations de mesure, sont transmises de façon optronique.

7. Dispositif destiné à réaliser le procédé conforme à la revendication **1**, dans lequel est prévu une installation de transmission **(41)**,
**caractérisé en ce que**
un dispositif d'adaptation du temps de retard **(40)** est au moins placé en amont de l'installation de transmission **(41)** pour le temps de désagrégation corrigé (Tz(Vo_typ)).

8. Dispositif conforme à la revendication **7**,
**caractérisé en ce que**
l'installation de transmission (41) est placée sur le magasin de cartouches d'un canon.

9. Dispositif conforme à la revendication **7**,
**caractérisé en ce que**
le dispositif d'adaptation du temps de retard **(40)** est relié, du côté de l'entrée, à une sortie, transmettant le temps de désagrégation corrigé (Tz(Vo_typ)), d'une unité arithmétique d'actualisation (**11**).

10. Dispositif conforme à la revendication 7,
**caractérisé en ce que**
le dispositif d'adaptation du temps de retard **(40)** est relié, du côté de l'entrée, à une sortie, transmettant le temps de désagrégation corrigé (Tz(Vo_typ)), d'une unité arithmétique de correction **(12).**

11. Dispositif conforme à la revendication **7**,
**caractérisé en ce que**
le dispositif d'adaptation du temps de retard **(40)** est relié, du côté de l'entrée, à une sortie, transmettant le facteur de correction (K), d'une unité arithmétique de correction **(12)**.

12. Dispositif conforme à la revendication **7**,
**caractérisé en ce que**
l'installation de transmission **(41)** est reliée, du côté de l'entrée, à une sortie, transmettant le facteur de correction (K), d'une unité arithmétique de correction **(12).**

13. Dispositif conforme à la revendication **7,**
**caractérisé en ce que**
l'installation de transmission **(41)** est reliée, du côté de l'entrée, à une sortie, transmettant le facteur de correction (K), d'un dispositif d'adaptation du temps de retard **(40)**.
